# EUROPÄISCHE PATENTSCHRIFT

(11) **EP 0 963 912 B1**
(45) Veröffentlichungstag und Bekanntmachung des Hinweises auf die Patenterteilung: **29.10.2003**
(21) Anmeldenummer: 99109887.2
(22) Anmeldetag: 20.05.1999
(51) Int. Cl.: B65B 55/24, B65B 19/02

(54) **Verfahren und Vorrichtung zum Reinigen von Verpackungsmachinen**
Method and apparatus for cleaning a packaging machine
Méthode et dispositif pour nettoyer une machine d'emballage

(30) Priorität: 11.06.1998 DE 19825943
(43) Veröffentlichungstag der Anmeldung: 15.12.1999
(73) Patentinhaber: Focke & Co. (GmbH & Co.), 27283 Verden (DE)
(72) Erfinder: Focke, Heinz, 27283 Verden (DE); Steinkamp, Irmin, 21217 Seevetal (DE)
(74) Vertreter: Bolte, Erich, Dipl.-Ing.

(56) Entgegenhaltungen:
- EP-A- 0 719 518
- US-A- 4 735 032
- US-A- 5 227 844
- US-A- 5 536 328

## Beschreibung

Die Erfindung betrifft ein Verfahren zum Reinigen von Verpackungsmaschinen, insbesondere von Zigaretten-Verpackungsmaschinen, die Förderorgane, Faltaggregate, insbesondere Faltrevolver, Packungstrockner, insbesondere Trockenrevolver und weitere Organe aufweisen, wobei Packungsinhalt - Zigarettengruppe - und Zuschnitte aus Verpackungsmaterial zur Herstellung von Packungen die Verpackungsmaschine durchlaufen. Weiterhin betrifft die Erfindung eine Verpackungsmaschine bzw. Reinigungsorgane.

Bei Verpackungsmaschinen, insbesondere Zigaretten-Verpackungsmaschinen mit hoher Leistung, ist die notwendige Reinigung ein besonderes Problem. Stillstandszeiten der Verpackungsmaschine führen zu erheblichen Produktionsminderungen. Es kommt hinzu, daß für viele Aggregate, Organe etc. der komplexen Verpackungsmaschine eine (manuelle) Reinigung nicht bzw. nicht ausreichend durchführbar ist.

Der Erfindung liegt die Aufgabe zugrunde, Maßnahmen vorzuschlagen für eine wirksame Reinigung einer Verpackungsmaschine ohne wesentliche Beeinträchtigung der Betriebsabläufe.

Zur Lösung dieser Aufgabe wird erfindungsgemäß vorgeschlagen (Anspruch 1), daß anstelle des Packungsinhalts - Zigarettengruppe - und/oder des Verpackungsmaterials Reinigungsorgane oder Reinigungselemente durch die Verpackungsmaschine hindurchgefördert werden. Weiterhin wird eine Verpackungsmaschine gemäß Anspruch 10 vorgeschlagen.

Die Erfindung geht aus von der Erkenntnis, daß Verunreinigungen vor allem in denjenigen Bereichen bzw. an solchen Organen auftreten, die während der Fertigung der Packungen Kontakt mit diesen bzw. dem Packungsinhalt oder dem Verpackungsmaterial haben. Die erfindungsgemäße Problemlösung läuft deshalb darauf hinaus, Organe bzw. Elemente oder Körper durch die Verpackungsmaschine hindurchzufördern, die in den Abmessungen einer Packung, dem Packungsinhalt oder Verpackungsmaterial entsprechen. Die betreffenden Reinigungsorgane erhalten so Kontakt mit den am Herstellungsprozeß der Packungen beteiligten Maschinenorganen und Elementen. Aufgrund entsprechender Ausgestaltung oder Vorbehandlung der Reinigungselemente werden die betreffenden Maschinenteile aufgrund des Durchlaufs der Reinigungselemente selbsttätig gereinigt.

Die Reinigungskörper oder -elemente können bei Zigaretten-Verpackungsmaschinen quaderförmige Körper sein in den Abmessungen eines Zigarettenblocks (in einen Innenzuschnitt eingehüllte Zigarettengruppe) oder einer Zigarettenpackung. Des weiteren können erfindungsgemäß Zuschnitte aus Papier oder papierähnlichen Werkstoffen mit reinigenden Eigenschaften durch die Verpackungsmaschine hindurchgeleitet werden, und zwar insbesondere zusammen mit den (quaderförmigen) Reinigungskörpern. Diese werden innerhalb der Verpackungsmaschine so behandelt wie die Packungen bzw. das Verpackungsmaterial. Eine Ausnahme sind lediglich etwaige Leimaggregate, die während dieser Reinigungsphase stillgesetzt werden.

Die Verpackungsmaschinen selbst sind gemäß einem weiteren Vorschlag der Erfindung auf den Reinigungsprozeß eingerichtet, zum Beispiel durch Installation von Aggregaten zur Behandlung des Reingungsmaterials bzw. der Reinigungskörper. Zum Beispiel können diese bei Zuführung zu einem Faltrevolver mit einem wirksamen Reinigungsmittel getränkt oder beschichtet werden.

Weitere Einzelheiten der Erfindung werden nachfolgend anhand der Zeichnungen näher erläutert. Es zeigt:
- Fig. 1: eine Zigaretten-Verpackungsmaschine in stark vereinfachter Seitenansicht,
- Fig. 2: einen Reinigungskörper in verpacktem Zustand in perspektivischer Darstellung,
- Fig. 3: einen Querschnitt zu Fig. 2 in der Schnittebene III-III,
- Fig. 4: einen anderen Reinigungskörper in Draufsicht,
- Fig. 5: den Reinigungskörper gemäß Fig. 4 in Stirnansicht,
- Fig. 6: einen Ausschnitt eines Revolvers, nämlich eines Trockenrevolvers einer Zigaretten-Verpackungsmaschine, teilweise im Radialschnitt,
- Fig. 7: den Ausschnitt des Trockenrevolvers in einer radialgerichteten Ansicht entsprechend Pfeil VII der Fig. 6,
- Fig. 8: einen Ausschnitt eines Faltrevolvers der Verpackungsmaschine gemäß Fig. 1 in Seitenansicht, bei vergrößertem Maßstab,
- Fig. 9: eine weitere Einzelheit einer Verpackungsmaschine, nämlich einen Bahnverbinder, in vereinfachter Seitenansicht.

Fig. 1 zeigt als vorteilhaftes Anwendungsbeispiel in schematischer Übersicht eine Zigaretten-Verpackungsmaschine für die Fertigung von Zigarettenpackungen des Typs Weichbecher. Im Detail ist die Verpackungsmaschine in US 4 750 607 beschrieben. Danach besteht die Verpackungsmaschine aus einem zentralen Faltrevolver 10, dem Zigarettengruppen durch einen Taschenförderer 12 zugeführt werden. Die Zigarettengruppen 11 werden im Bereich einer Beschickungsstation 13 in Axialrichtung aus einem Zigarettenmagazin aus- und in beidendig offene Taschen 14 des Taschenförderers 12 eingeschoben. Einzelheiten über die Ausgestaltung des Taschenförderers 12 ergeben sich aus US 4 735 032.

Der Faltrevolver 10 weist eine Vielzahl von längs des Umfangs mit Abstand voneinander angeordneten Hohlkörpern auf, nämlich sogenannte Faltdorne 15. Auf deren Außenseite werden Zuschnitte einer herzustellenden Zigarettenpackung gefaltet, nämlich im Bereich einer ersten Zuschnittstation 16 eine Innenumhüllung aus Papier oder Stanniol und im Bereich einer zweiten Zuschnittstation 17 Zuschnitte aus Papier oder ähnlichem Werkstoff zur Bildung der äußeren Verpackung, also eines Weichbechers. Die Zigarettengruppe wird in achsparalleler Richtung zum Faltrevolver 10 in die an beiden Enden offenen Faltdorne 15 eingeführt. Nach Falten der Zuschnitte auf der Außenseite der Faltdorne 15 wird die Zigarettengruppe zusammen mit den (gefalteten) Zuschnitten aus dem Faltdorn 15 aus- bzw. von diesem abgeschoben.

Die Zigarettenpackung wird im weiteren Verlauf durch abschließende Faltschritte komplettiert und sodann über einen Überführungsrevolver 18, beispielsweise in der Ausführung gemäß EP 0 761 539, an ein Trockenaggregat übergeben. Bei diesem handelt es sich um einen Trockenrevolver 19, zweckmäßigerweise in der Ausführung gemäß US 5 544 467.

Im Bereich des Trockenrevolvers 19 sollen Leimstellen der Zigarettenpackung im Bereich des Weichbechers aushärten. Außerdem wird die (quaderförmige) Gestalt der Zigarettenpackung stabilisiert. Der Faltrevolver besteht zu diesem Zweck aus einer Mehrzahl von längs des Umfangs angeordneten, achsparallelen Trockenschächten 20 mit der Querschnittsform einer Zigarettenpackung. Mehrere, im vorliegenden Falle drei Zigarettenpackungen sind in Längsrichtung dicht nebeneinander im Trockenschacht 20 angeordnet. Durch Einschub einer nachfolgenden Zigarettenpackung wird an der gegenüberliegenden Seite eine behandelte Zigarettenpackung ausgeschoben. Die aus dem Trockenrevolver 19 austretenden Zigarettenpackungen werden über weitere Förderorgane 21 abtransportiert.

Zur Reinigung einer beispielsweise in der beschriebenen Weise ausgebildeten Verpackungsmaschine werden anstelle der Zigarettengruppen und des Verpackungsmaterials, also von Zuschnitten, Reinigungselemente bzw. Reinigungskörper durch die Verpackungsmaschine hindurchgeleitet. Durch den Kontakt und durch die notwendige Relativbewegung der Reinigungselemente und -körper gegenüber den Organen oder Flächen der Verpackungsmaschine wird die Reinigung bewirkt, und zwar insbesondere durch mechanische Einwirkung (Gleiten, Bürsten) oder durch Einwirkung geeigneter Reinigungsmittel, die an den Reinigungskörpern haften.

In Fig. 2 und Fig. 3 ist als Beispiel ein Reinigungskörper 22 gezeigt, der die Abmessungen einer Zigarettenpackung bzw. einer in einen Innenzuschnitt eingehüllten Zigarettengruppe aufweist, also die Abmessungen eines Zigarettenblocks. Der Reinigungskörper 22 besteht aus einem nachgiebigen Material, so daß bei Fehlstellungen oder Verhakungen infolge der Nachgiebigkeit des Materials die Verpackungsmaschine nicht beschädigt wird. Demgemäß besteht der Reinigungskörper aus einem Kern 23 aus (Hart-)Schaumstoff, Moosgummi oder dergleichen. Der Kern 23 ist von einer ggf. mehrlagigen Umhüllung 24 umgeben. Diese besteht aus Vliesstoff, Filz oder einem sogenannten Tissue-Material. Die Umhüllung 24 ist zweckmäßigerweise mit einem geeigneten Reinigungsmittel getränkt oder beschichtet.

Der für den Reinigungsprozeß vorbereitete bzw. vorbehandelte Reinigungskörper 22 wird in einer dichten Verpackung zur Verfügung gestellt, im vorliegenden Falle in einem Schlauchbeutel 25 aus Folie. Dadurch kann der ggf. mit Reinigungsmitteln versehene Reinigungskörper 22 ohne Verminderung der Reinigungswirkung gelagert werden. Für die Ingebrauchnahme wird der Reinigungskörper 22 dem Schlauchbeutel 25 entnommen.

Eine andere mögliche Ausführungsform eines Reinigungskörpers 22 ist in Fig. 4 und Fig. 5 gezeigt. Es handelt sich dabei um einen quaderförmigen Block 26, der an der Außenseite, im vorliegenden Falle an kleinen Stirnflächen 27, mechanische Reinigungsmittel aufweist, nämlich Bürsten 28. Diese sind so positioniert, daß sie in reinigendem Sinne auf seitliche, feststehende Führungsflächen der Verpackungsmaschine einwirken.

Die in der beschriebenen oder in anderer Weise ausgebildeten Reinigungskörper 22 werden nach Leerfahren der Verpackungsmaschine, also beispielsweise während einer notwendigen Betriebsunterbrechung, bei einem Wechsel des herzustellenden Packungstyps etc. zur Durchführung der Reinigung in die Verpackungsmaschine eingeführt. Gemäß Fig. 1 werden die Reinigungskörper 22 im Bereich der Beschickungsstation 13 anstelle von Zigarettengruppen in den Taschenförderer 12 bzw. in die Taschen 14 eingegeben. Dabei werden die Funktionsabläufe der Verpackungsmaschine bei der Fertigung von Zigarettenpackungen berücksichtigt. Aus diesem Grunde werden vier Reinigungskörper 22 jeweils in Taschen 14 eingeführt. Die übrigen Taschen 14 bleiben leer.

Die Reinigungskörper 22 werden, wie Zigarettengruppen 11, dem Faltrevolver 10 zugeführt und an diesen übergeben. Dabei werden die Reinigungskörper 22 in die Faltdorne 15 ein- und aus diesen entsprechend dem Funktionsablauf wieder ausgeschoben. Des weiteren werden die Reinigungskörper 22 über den Überführungsrevolver 18 dem Trockenrevolver 19 zugeführt und durch die Trockenschächte 20 hindurchgeschoben.

Das Reinigungsverfahren wird dabei so ausgeführt, daß zur Reinigung des kompletten Trockenrevolvers 19 mehrere Reinigungsphasen verwendet werden. Die Beschickung mit Reinigungskörpern 22 ist hier so gewählt, daß nacheinander vier in Umfangsrichtung benachbarte Trockenschächte 20 komplett mit (jeweils drei) Reinigungskörpern 22 beschickt werden. Zu diesem Zweck sind jeweils Gruppen von vier Reinigungskörpern 22 im Bereich der Beschickungsstation 13 in solchen Abständen voneinander einführbar, daß die jeweils vier Reinigungskörper nacheinander auf dieselben Trockenschächte 20 des Trockenrevolvers 19 verteilt werden (Fig. 6 und Fig. 7). Die Trockenschächte 20 werden auf der gesamten Länge durch die gleitende Bewegung der hindurchgeschobenen Reinigungskörper 22 gereinigt, also insbesondere Schachtwände 29, 30, 31, 32. Darüber hinaus werden durch End- bzw. Stirnflächen der Reinigungskörper 22 auch seitliche Führungswände 33, 34 des Trockenrevolvers 19 gereinigt durch die gleitend vorbeibewegten Reinigungskörper 22.

Um einen zusätzlichen Reinigungseffekt zu erzielen oder andere Organe der Verpackungsmaschine zu erfassen, ist vorgesehen, daß zusätzlich oder alternativ Reinigungszuschnitte 35 - anstelle von Zuschnitten aus Verpackungsmaterial - durch die Verpackungsmaschine hindurchgeleitet werden. Die Reinigungszuschnitte 35 sind so ausgebildet bzw. vorbehandelt, daß ein reinigender Effekt erzielt wird, insbesondere durch Tränken oder Beschichten mit einem Reinigungsmittel.

Bei dem vorliegenden Ausführungsbeispiel werden die Reinigungszuschnitte 35 über die Zuschnittstationen 16, 17 zugeführt, im vorliegenden Falle durch die Zuschnittstation 17. Die Reinigungszuschnitte 35 werden von einer fortlaufenden Materialbahn 36 abgetrennt und über eine Zuführungswalze 37 dem Faltrevolver 10 bzw. einem Faltdorn 15 übergeben. Die Zuführung der Reinigungszuschnitte 35 erfolgt durch dieselben Organe, die auch die Verpackungszuschnitte übergeben, also beispielsweise mit einem Übergabeorgan 38 in der Ausführung gemäß EP 0 839 719. Der Reinigungszuschnitt 35 wird dabei an die Außenseite des Faltdorns 15 angelegt und um diesen herumgefaltet. Zweckmäßigerweise befindet sich innerhalb des Faltdorns 15 ein Reinigungskörper 22. Wie eine Zigarettenpackung wird an der vorgesehenen Position der Reinigungskörper 22 aus dem Faltdorn 15 ausgeschoben unter Mitnahme des außen am Faltdorn 15 angebrachten Reinigungszuschnitts 35. Dieser ist zur Mitnahme im Bereich einer einer Bodenwand der Zigarettenpackung entsprechenden Seite gefaltet, jedoch nicht verleimt. Der Reinigungszuschnitt 35 durchläuft in diesem Falle zusammen mit dem Reinigungskörper 22 auch den Trockenrevolver 19.

Die Vorbereitung des Reinigungszuschnitts 35 für den Reinigungsvorgang, also insbesondere eine Beschichtung oder Tränkung mit Reinigungsmittel, erfolgt im Bereich der Zuschnittstation 17. Zu diesem Zweck ist ein Behälter 39 mit einer geeigneten Reinigungsflüssigkeit vorgesehen. Durch ein Entnahmeorgan, nämlich eine Entnahmewalze 40, wird eine Schicht des Reinigungsmittels dem Behälter 39 entnommen und durch Kontakt auf die Außenseite des Reinigungszuschnitts 35 übertragen. Die Entnahmewalze 30 ist im vorliegenden Falle der Zuführungswalze 37 zugeordnet, so daß unmittelbar vor Einführung des Reinigungszuschnitts 35 in die Verpackungsmaschine die Beschichtung bzw. Tränkung vorgenommen wird.

Der Verpackungsmaschine ist zweckmäßigerweise ein Aggregat zum Bahnverbinden zugeordnet, nämlich ein Splice-Aggregat 41 (Fig. 9). Dieses ist im vorliegenden Falle entsprechend DE 198 04 614.6 ausgebildet. Danach werden Bobinen 42, 43 bereitgehalten. Nach Verbrauch der Bobine 43 soll die Bobine 42 an eine ablaufende Materialbahn angeschlossen werden. Die Verbindung wird selbsttätig von einer Splice-Einheit 44 durchgeführt.

Das Splice-Aggregat 41 nimmt auch eine Bobine 45 auf für die Materialbahn 36 zum Herstellen der Reinigungszuschnitte 35. Das Splice-Aggregat 41 ist so eingerichtet, daß beim Leerfahren der Verpackungsmaschine die Materialbahn 36 des Reinigungsmaterials an eine ablaufende Bahn 46 des Verpackungsmaterials angeschlossen wird. Entsprechend dem Beispiel gemäß Fig. 8 handelt es sich bei dieser Bahn 46 um eine Papierbahn, an die die ebenfalls aus Papier oder einem papierähnlichen Werkstoff bestehende Materialbahn 36 mit Hilfe der Splice-Einheit 44 selbsttätig angeschlossen wird. Die Bobine 45 ist zu diesem Zweck oberhalb der Splice-Einheit 44 an einem gemeinsamen Traggestell 47 angebracht. Die Bobine 45 sitzt - analog zu den Bobinen 42, 43 - auf einem Tragzapfen 48.

Bei Verwendung eines Reinigungskörpers 22 in der Ausführung gemäß Fig. 4 und Fig. 5 wird auf die (zusätzliche) Verwendung der Reinigungszuschnitte 35 verzichtet.

### Bezugszeichenliste:

- 10: Faltrevolver
- 11: Zigarettenmagazin
- 12: Taschenförderer
- 13: Beschickungsstation
- 14: Tasche
- 15: Faltdorn
- 16: Zuschnittstation
- 17: Zuschnittstation
- 18: Überführungsrevolver
- 19: Trockenrevolver
- 20: Trockenschacht
- 21: Förderorgan
- 22: Reinigungskörper
- 23: Kern
- 24: Umhüllung
- 25: Schlauchbeutel
- 26: Block
- 27: Stirnfläche
- 28: Bürste
- 29: Schachtwand
- 30: Schachtwand
- 31: Schachtwand
- 32: Schachtwand
- 33: Führungswand
- 34: Führungswand
- 35: Reinigungszuschnitt
- 36: Materialbahn
- 37: Zuführungswalze
- 38: Übergabeorgan
- 39: Behälter
- 40: Entnahmewalze
- 41: Splice-Aggregat
- 42: Bobine
- 43: Bobine
- 44: Splice-Einheit
- 45: Bobine
- 46: Bahn
- 47: Traggestell
- 48: Tragzapfen

## Patentansprüche

1. Verfahren zum Reinigen von Verpackungsmaschinen, insbesondere Zigaretten-Verpackungsmaschinen, die Förderorgane, Faltaggregate, insbesondere Faltrevolver (10), Packungstrockner, insbesondere Trockenrevolver (19), und weitere Organe aufweisen, wobei Packungsinhalt - Zigarettengruppe - und Zuschnitte aus Verpackungsmaterial zur Herstellung von Packungen die Verpackungsmaschine durchlaufen, **dadurch gekennzeichnet, daß** anstelle von Packungsinhalt - Zigarettengruppe - und/oder Verpackungsmaterial Reinigungsorgane, Reinigungselemente oder Reinigungskörper (22) durch die Verpackungsmaschine hindurchgefördert werden.

2. Verfahren nach Anspruch 1, **dadurch gekennzeichnet, daß** die Reinigungskörper (22) eine dem Packungsinhalt - Zigarettenblock - oder der Packung entsprechende Form und Abmessung aufweisen, derart, daß die Reinigungskörper (22) mit reinigenden Außenflächen oder mit Reinigungselementen an Flächen von Organen der Verpackungsmaschine anliegen und durch Förderbewegung reinigen.

3. Verfahren nach Anspruch 1 oder 2, **dadurch gekennzeichnet, daß** anstelle von Reinigungskörpern (22) oder mit diesen flächig ausgebildete Reinigungselemente, insbesondere Reinigungszuschnitte (35) durch die Verpackungsmaschine hindurchgeleitet werden, wobei die Reinigungszuschnitte (35) wie Verpackungszuschnitte an Flächen und Organen der Verpackungsmaschine anliegen.

4. Verfahren nach Anspruch 1 oder einem der weiteren Ansprüche, **dadurch gekennzeichnet, daß** die Reinigungsorgane und -elemente, insbesondere (verformbare) Reinigungskörper (22) und/oder Reinigungszuschnitte (35) mit einem Reinigungsmittel beschichtet und/oder getränkt sind.

5. Verfahren nach Anspruch 1 oder einem der weiteren Ansprüche, **dadurch gekennzeichnet, daß** im wesentlichen quaderförmige Reinigungskörper (22) durch einen Taschenförderer (12) transportiert, an einen Faltrevolver (10) mit Faltdornen (15) übergeben und in die Faltdorne (15) eingeschoben werden und daß auf der Außenseite der Faltdorne mindestens ein Reinigungszuschnitt (35) angeordnet und gefaltet wird, wobei eine Einheit aus Reinigungskörper (22) und Reinigungszuschnitt (35) vom Faltdorn (15) abgezogen und einem Trockenrevolver (19) zugeführt wird.

6. Verfahren nach Anspruch 1 oder einem der weiteren Ansprüche, **dadurch gekennzeichnet, daß** während einer Unterbrechungsphase für die Fertigung von Packungen Reinigungselemente bzw. Reinigungskörper (22) in Gruppen, insbesondere mit je vier Reinigungskörpern (22), derart in die Verpackungsmaschine eingeführt werden, daß im Bereich eines Trockenrevolvers (19) mehrere in Umfangsrichtung benachbarte Trockenschächte (20) nacheinander mit Reinigungskörpern (22) vollständig gefüllt werden und daß bei einer nachfolgenden Reinigungsphase andere benachbarte Trockenschächte (20) in gleicher Weise mit Reinigungskörpern (22) beschickt werden.

7. Verfahren nach Anspruch 1 oder einem der weiteren Ansprüche, **dadurch gekennzeichnet, daß** quaderförmige Reinigungskörper (22) aus einem formbaren Kern bestehen, insbesondere aus Schaumstoff, Moosgummi oder dergleichen und daß der Kern (23) von einer Umhüllung (24) aus saugfähigem Material umgeben ist, insbesondere einem Vliesstoff, Filz oder Tissue-Material.

8. Verfahren nach Anspruch 1 oder einem der weiteren Ansprüche, **dadurch gekennzeichnet, daß** Reinigungskörper (22) an Außenflächen Reinigungselemente aufweisen, insbesondere Bürsten (28).

9. Verfahren nach Anspruch 1 oder einem der weiteren Ansprüche, **dadurch gekennzeichnet, daß** Reinigungszuschnitte (35) von einer Materialbahn (36) entsprechenden Materials abgetrennt werden, insbesondere im Bereich einer dem Faltrevolver (10) zugeordneten Zuschnittstation (17) für Verpackungszuschnitte, wobei die Reinigungszuschnitte (35) vor Übergabe an den Faltrevolver (10), insbesondere im Bereich einer Zuführungswalze (37), mit Reinigungsmittel beschichtet oder getränkt werden.

10. Verpackungsmaschine zum Herstellen von Packungen, insbesondere Zigarettenpackungen, mit Förderorganen, Faltaggregaten, insbesondere Faltrevolvern, Packungstrocknern, insbesondere Trockenrevolvern und weiteren Organen, wobei zur Fertigung der Packungen Packungsinhalt - Zigarettengruppen - und Zuschnitte aus Verpackungsmaterial durch die Organe hindurchförderbar sind, **dadurch gekennzeichnet, daß** dem Faltaggregat (10) eine Zuschnittstation (17) zugeordnet ist zur Herstellung und Zuführung von Packungszuschnitten, wobei einem Übergabeorgan der Zuschnitte an den Faltrevolver (10), insbesondere einer Zuführungswalze (37), eine Einrichtung zur Beschichtung von Reinigungszuschnitten (35) mit Reinigungsmaterial zugeordnet ist, insbesondere bestehend aus einem Behälter (39) zur Aufnahme des Reinigungsmaterials und einer Entnahmewalze (40) zur Entnahme von Reinigungsmaterial aus dem Behälter (39) und zur Übergabe an einen Reinigungszuschnitt (35) im Bereich der Zuführungswalze (37).

## Claims

1. Method of cleaning packaging machines, in particular cigarette packaging machines, which have conveying devices, folding subassemblies, in particular folding turrets (10), pack dryers, in particular drying turrets (19), and other devices, it being the case that pack contents - cigarette group - and blanks of packaging material run through the packaging machine for the purpose of producing packs, **characterized in that**, instead of pack contents - cigarette group - and/or packaging material, cleaning devices, cleaning elements or cleaning bodies (22) are conveyed through the packaging machine.

2. Method according to Claim 1, **characterized in that** the cleaning bodies (22) are shaped and dimensioned in a manner corresponding to the pack contents - cigarette block - or the pack, such that, by way of outer cleaning surfaces or by way of cleaning elements, the cleaning bodies (22) butt against surfaces of devices of the packaging machine and clean the same by way of a conveying movement.

3. Method according to Claim 1 or 2, **characterized in that**, instead of cleaning bodies (22) or cleaning elements formed in a sheet-like manner therewith, in particular cleaning blanks (35) are directed through the packaging machine, it being the case that the cleaning blanks (35), in the same way as packaging blanks, butt against surfaces and devices of the packaging machine.

4. Method according to Claim 1 or one of the further claims, **characterized in that** the cleaning devices and elements, in particular (deformable) cleaning bodies (22) and/or cleaning blanks (35) are coated and/or impregnated with a cleaning agent.

5. Method according to Claim 1 or one of the further claims, **characterized in that** essentially cuboidal cleaning bodies (22) are transported through a pocket conveyor (12), transferred to a folding turret (10) with folding mandrels (15) and pushed into the folding mandrels (15), and **in that** at least one cleaning blank (35) is arranged, and folded, on the outside of the folding mandrels, it being the case that a unit comprising cleaning body (22) and cleaning blank (35) is drawn off from the folding mandrel (15) and fed to a drying turret (19).

6. Method according to Claim 1 or one of the further claims, **characterized in that**, during an interruption phase in the production of packs, cleaning elements or cleaning bodies (22) are introduced into the packaging machine in groups, in particular with four cleaning bodies (22) in each case, such that, in the region of a drying turret (19), a plurality of circumferentially adjacent drying shafts (20) are completely filled one after the other with cleaning bodies (22), and that, in the case of a following cleaning phase, other adjacent drying shafts (20) are charged with cleaning bodies (22) in the same way.

7. Method according to Claim 1 or one of the further claims, **characterized in that** cuboidal cleaning bodies (22) comprise a deformable core, in particular made of foam, foam rubber or the like, and **in that** the core (23) is encased by a covering (24) made of absorbent material, in particular a nonwoven, felt or tissue material.

8. Method according to Claim 1 or one of the further claims, **characterized in that**, on outer surfaces, cleaning bodies (22) have cleaning elements, in particular brushes (28).

9. Method according to Claim 1 or one of the further claims, **characterized in that** cleaning blanks (35) are severed from a material web (36) of appropriate material, in particular in the region of a blank station (17) which is intended for packaging blanks and is assigned to the folding turret (10), it being the case that the cleaning blanks (35) are coated or impregnated with a cleaning agent before being transferred to the folding turret (10), in particular in the region of a feed roller (37).

10. Packaging machine for producing packs, in particular cigarette packs, having conveying devices, folding subassemblies, in particular folding turrets, pack dryers, in particular drying turrets, and other devices, it being the case that, for the purpose of producing the packs, pack contents - cigarette groups - and blanks of packaging material can be conveyed through the devices, **characterized in that** the folding subassembly (10) is assigned a blank station (17) for producing and feeding pack blanks, it being the case that a device for transferring the blanks to the folding turret (10), in particular a feed roller (37), is assigned a means for coating cleaning blanks (35) with cleaning material, in particular comprising a container (39) for receiving the cleaning material and a removal roller (40) for removing cleaning material from the container (39) and for transferring it to a cleaning blank (35) in the region of the feed roller (37).

## Revendications

1. Procédé de nettoyage d'empaqueteuses, en particulier d'empaqueteuses de cigarettes, qui présentent des organes de transport, des dispositifs de pliage, en particulier des revolvers de pliage (10), des dispositifs de séchage des paquets, en particulier des revolvers de séchage (19), et d'autres organes, le contenu du paquet (un groupe de cigarettes) et des découpes en matériau d'emballage pour la fabrication des paquets passant dans l'empaqueteuse, **caractérisé par le fait qu'**on fait passer dans l'empaqueteuse, au lieu du contenu du paquet (du groupe de cigarettes) et/ou du matériau d'emballage, des organes de nettoyage, des éléments de nettoyage ou des corps de nettoyage (22).

2. Procédé selon la revendication 1, **caractérisé par le fait que** les corps de nettoyage (22) présentent une forme et une dimension correspondant au contenu du paquet (bloc de cigarettes) ou au paquet, de façon telle qu'ils s'appuient par des surfaces extérieures nettoyantes ou par des éléments de nettoyage sur des surfaces d'organes de l'empaqueteuse et les nettoient par mouvement de transport.

3. Procédé selon l'une des revendications 1 et 2, **caractérisé par le fait qu'**on fait passer dans l'empaqueteuse, au lieu de corps de nettoyage (22) ou d'éléments de nettoyage formant surface avec ceux-ci, en particulier des découpes de nettoyage (35), ces découpes de nettoyage (35) s'appuyant comme les découpes d'empaquetage sur des surfaces et des organes de l'empaqueteuse.

4. Procédé selon la revendication 1 ou une des autres revendications, **caractérisé par le fait que** les organes ou les éléments de nettoyage, en particulier les corps de nettoyage (déformables) (22) et/ou les découpes de nettoyage (35), sont revêtus et/ou imprégnés d'un produit de nettoyage.

5. Procédé selon la revendication 1 ou une des autres revendications, **caractérisé par le fait que** des corps de nettoyage sensiblement parallélépipédiques rectangles (22) sont transportés par un transporteur à poches (12), transférés à un revolver de pliage (10) pourvu de mandrins de pliage (15) et introduits dans les mandrins de pliage (15), et que sur le côté extérieur des mandrins de pliage est placée et pliée au moins une découpe de nettoyage (35), un ensemble de corps de nettoyage (22) et de découpe de nettoyage (35) étant retiré du mandrin de pliage (15) et conduit à un revolver de séchage (19).

6. Procédé selon la revendication 1 ou une des autres revendications, **caractérisé par le fait que** pendant une phase d'interruption de la fabrication de paquets, des éléments de nettoyage ou des corps de nettoyage (22) sont introduits en groupes, en particulier de chacun quatre corps de nettoyage (22), dans l'empaqueteuse de façon telle que dans la zone d'un revolver de séchage (19), plusieurs puits de séchage (20) voisins dans la direction circonférentielle soient remplis complètement l'un après l'autre de corps de nettoyage (22) et que dans une phase suivante de nettoyage, d'autres puits de séchage voisins (20) soient chargés de la même manière de corps de nettoyage (22).

7. Procédé selon la revendication 1 ou une des autres revendications, **caractérisé par le fait que** des corps de nettoyage parallélépipédiques rectangles (22) sont constitués d'un coeur formable, en particulier de matière alvéolaire, caoutchouc mousse ou matière semblable, et que le coeur (23) est entouré d'une enveloppe (24) en matière absorbante, en particulier d'un voile, de feutre ou de matière du genre mousseline.

8. Procédé selon la revendication 1 ou une des autres revendications, **caractérisé par le fait que** les corps de nettoyage (22) présentent sur leurs surface extérieures des éléments de nettoyage, en particulier des brosses (28).

9. Procédé selon la revendication 1 ou une des autres revendications, **caractérisé par le fait que** les découpes de nettoyage (35) sont détachées d'une bande de matériau correspondant (36), en particulier dans la zone d'un poste à découpes d'empaquetage (17) associé au revolver de pliage (10), les découpes de nettoyage (35) étant, avant d'être transférées au revolver de pliage (35), en particulier dans la zone d'un rouleau d'amenée (37), revêtues ou imprégnées de produit de nettoyage.

10. Empaqueteuse pour la fabrication de paquets, en particulier de paquets de cigarettes, comportant des organes de transport, des dispositifs de pliage, en particulier des revolvers de pliage, des dispositifs de séchage des paquets, en particulier des revolvers de séchage, et d'autres organes, le contenu du paquet (des groupes de cigarettes) et des découpes en matériau d'emballage traversant, pour la fabrication des paquets, les organes, **caractérisée par le fait qu'**au dispositif de pliage (10) est associé un poste à découpes (17) pour la production et l'amenée de découpes pour paquets, à un organe de transfert des découpes au revolver de plage (10), en particulier à un rouleau d'amenée (37), étant associé un dispositif de chargement de découpes de nettoyage (35) avec de la matière de nettoyage, en particulier constitué d'un récipient (39) destiné à recevoir la matière de nettoyage et d'un rouleau preneur (40) destiné à prendre de la matière de nettoyage dans le récipient (39) et la transférer à une découpe de nettoyage (35) dans la zone du rouleau d'amenée (37).
